# EUROPÄISCHE PATENTSCHRIFT

(11) **EP 1 140 503 B1**
(45) Veröffentlichungstag und Bekanntmachung des Hinweises auf die Patenterteilung: **28.08.2002**
(21) Anmeldenummer: 99964443.8
(22) Anmeldetag: 21.12.1999
(51) Int. Cl.: B41F 31/08

(54) **PUMPFARBWERK**
PUMP INKER UNIT
MECANISME D'ENCRAGE PAR POMPAGE

(30) Priorität: 29.12.1998 DE 19860625
(43) Veröffentlichungstag der Anmeldung: 10.10.2001
(73) Patentinhaber: Koenig & Bauer Aktiengesellschaft, 97080 Würzburg (DE)
(72) Erfinder: HARENBROCK, Marcus, Klaus, D-97072 Würzburg (DE); REDER, Wolfgang, Otto, D-97209 Veitshöchheim (DE)
(86) Internationale Anmeldenummer: DE9904047
(87) Internationale Veröffentlichungsnummer: WO00038923

(56) Entgegenhaltungen:
- WO-A-98/42511
- DE-A- 4 242 493
- US-A- 4 033 258

## Beschreibung

Die Erfindung betrifft ein Pumpfarbwerk gemäß dem Oberbegriff des Anspruches 1.

Durch die CH-PS 392 565 ist ein Farbwerk für eine Mehrfarben-Rotationsdruckmaschine bekannt. Von jeweils einem druckplattenbreiten, maschineninternen Farbvorratsbehälter werden mittels einer Mehrzahl von Pumpen jeweils Farbdüsen zur Abgabe von Druckfarbe in den Einlaufzwickel zwischen zwei Verreibwalzen beaufschlagt.

Die DE 42 42 493 A1 beschreibt eine Nachfüllstation zum Füllen eines Mehrwegbehälters.

Die CH 532 429 offenbart ein Farbwerk mit einer Düse zum Auftragen von Farbe auf eine Walze. Die Düse ist mit einem Vorratsbehälter verbunden, der mit Druckluft beaufschlagbar ist.

Die WO 98/42511 zeigt ein Pumpfarbwerk mit einer an einen Farbduktor anstellbaren Farbzuführleiste, wobei die Farbzuführleiste mit mindestens zwei Farbpumpen verbunden ist und eine Farbversorgungseinheit mindestens einen Farbvorratsbehälter und die Farbpumpen aufweist, wobei dieser Farbvorratsbehälter mit den Farbpumpen verbunden ist.

Der Erfindung liegt die Aufgabe zugrunde, ein Pumpfarbwerk zu schaffen.

Die Aufgabe wird erfindungsgemäß durch die Merkmale des Anspruches 1 gelöst.

Die mit der Erfindung erzielbaren Vorteile bestehen insbesondere darin, daß ein schnelles Wechseln der Druckfarbe möglich ist, ohne daß dabei Reste der bisher verwendeten Druckfarbe ausgetragen oder mittels Ausdrucken verbraucht werden müßten. Der Makulaturanfall wird vermindert.

Ein Ausführungsbeispiel der Erfindung ist in der Zeichnung dargestellt und wird im folgenden näher beschrieben.

Die einzige Zeichnung zeigt eine schematische Darstellung eines Farbwerkes mit einem erfindungsgemäßen Pumpfarbwerk in einer Seitenansicht.

Ein bekanntes Farbwerk, z. B. Farbwerk 01 für eine Offsetdruckmaschine weist einen Farbduktor 02 auf. An den Farbduktor 02 schließt sich eine Filmwalze 03 an, die wiederum über eine erste Farbübertragungswalze 04 mit einem ersten Farbreibzylinder 06 verbunden ist. Eine weitere Farbübertragungswalze 07 ist zwischen dem ersten Farbreibzylinder 06 und einem zweiten Farbreibzylinder 08 angeordnet, der wiederum über zwei parallel zueinander verlaufende Farbauftragswalzen 09, 11 mit einem Formzylinder 12 umfangsmäßig in Verbindung steht, der wiederum mit einem nicht dargestellten Gummituchoder Druckzylinder zusammenwirkt.

Das Farbwerk 01 weist beispielsweise außerdem noch eine z. B. an den ersten Farbreibzylinder 06 anstellbare, nicht dargestellte Farbwalzen-Wascheinrichtung sowie ein an den Formzylinder 12 anstellbares, nicht dargestelltes Feuchtmittel-Auftragswerk auf.

Eine Farbversorgungseinheit 13 besteht aus einem z. B. mittels Rädern 14 verfahrbaren Gestell 16 mit Handgriff 17 und Stützen 18. Das Gestell 16 nimmt in einer unteren Ebene einen Farbvorratsbehälter 19 mit direkt unter pneumatischem Druck stehender Druckfarbe auf. Dabei wird ein gasförmiges Medium, z. B. Druckluft über eine Druckluftleitung 29 mit Einstelleinrichtung 31 und Druckanzeiger 32 von einer zentralen Versorgungsanlage zugeführt und wirkt direkt auf die Oberfläche der in dem Farbvorratsbehälter 19 befindlichen Druckfarbe. Somit wird die Druckfarbe aus dem Farbvorratsbehälter 19 zu Farbpumpen 24 gefördert, ohne daß diese zwingend selbst ansaugend ausgebildet sind.

Der Farbvorratsbehälter 19 ist mittels einer Leitung 21 sowie eines Druckminderungsventils 22 mit einer Pumpeneinheit 23 verbunden, welche eine Mehrzahl von in der Zeichnung symbolisch dargestellten Farbpumpen 24 - ca. sechs bis acht Stück - aufnimmt. Jede der Farbpumpen 24 ist mittels einer Leitung oder eines Schlauches 26 mit einer nicht dargestellten, bekannten, eine Mehrzahl von nebeneinander angeordneten Auslassöffnungen aufweisenden, zumindest viertel- oder halb-zylinderbreiten Farbzuführleiste 27 verbunden.

Die auf den Farbduktor 02 Farbe auftragende Farbzuführleiste 27 kann z. B. mittels einer Traverse 28 mit einem maschinengestellfesten Schnellverschluß verbunden werden. Nach einer anderen Ausführungsvariante können Schnellverschlüsse auch zwischen der Farbzuführleiste 27 sowie einer maschinengestellfesten Traverse 28 angeordnet sein.

Die Farbpumpen 24 werden z. B. jeweils durch einen Elektromotor angetrieben, welcher z. B. maschinendrehzahlabhängig arbeitet. Die Elektromotore sind über eine nicht dargestellte Steuerleitung mit dem Maschinenleitstand verbindbar.

Zweckmäßigerweise sind alle mit der verfahrbaren Farbversorgungseinheit 13 in Verbindung stehenden Leitungen 26; 29 flexibel ausgebildet.

Es ist nach einer anderen Ausführungsvariante weiterhin möglich, am Gestell 16 ebenfalls Räder 14 statt Stützen 18 anzubringen.

Weiterhin kann es sein, daß die vorgenannten Räder 14 z. B. mit vor den Walzen oder Zylindern des Farbwerkes 01 verlaufenden, nicht dargestellten Schienen zusammenwirken.

Durch die Erfindung ist es möglich geworden, in kürzester Zeit einen Austausch der Druckfarbe vorzunehmen.

### Bezugszeichenliste

- 01: Farbwerk
- 02: Farbduktor
- 03: Filmwalze
- 04: Farbübertragungswalze, erste
- 05: -
- 06: Farbreibzylinder, erster
- 07: Farbübertragungswalze, zweite
- 08: Farbrelbzylinder, zweiter
- 09: Farbauftragswalze
- 10: -
- 11: Farbauftragswalze
- 12: Formzylinder
- 13: Farbversorgungseinheit
- 14: Rad (13)
- 15: -
- 16: Gestell (13)
- 17: Handgriff (13)
- 18: Stütze (13)
- 19: Farbvorratsbehälter (13)
- 20: -
- 21: Leitung (13)
- 22: Druckminderungsventil (21)
- 23.: Pumpeneinheit (13)
- 24: Farbpumpe
- 25: -
- 26: Schlauch (24; 27)
- 27: Farbzuführleiste
- 28: Traverse
- 29: Druckluftleitung
- 30: -
- 31: Einstelleinrichtung
- 32: Druckanzeiger

## Patentansprüche

1. Pumpfarbwerk mit einer an einen Farbduktor (02) anstellbaren Farbzuführleiste (27), wobei die Farbzuführleiste (27) mit mindestens zwei Farbpumpen (24) verbunden ist und eine Farbversorgungseinheit mindestens einen Farbvorratsbehälter (19) und die Farbpumpen (24) aufweist, wobei dieser Farbvorratsbehälter (19) mit den Farbpumpen (24) verbunden ist, **dadurch gekennzeichnet, daß** die Farbversorgungseinheit (13) verfahrbar angeordnet ist und im Farbvorratsbehälter (19) Farbe (19) direkt mit einem gasförmigen Medium mit Überdruck beaufschlagt ist.

2. Pumpfarbwerk nach Anspruch 1, **dadurch gekennzeichnet, daß** mit der Farbversorgungseinheit (13) in Verbindung stehende Leitungen (26; 29) flexibel ausgebildet sind.

3. Pumpfarbwerk nach Anspruch 1, **dadurch gekennzeichnet, daß** die Farbversorgungseinheit (13) mit Rädern (14) versehen ist.

4. Pumpfarbwerk nach Anspruch 3, **dadurch gekennzeichnet, daß** die Farbversorgungseinheit (13) ein Gestell (16) aufweist, und daß die Räder (14) am Gestell (16) angeordnet sind.

5. Pumpfarbwerk nach Anspruch 1, **dadurch gekennzeichnet, daß** die Farbversorgungseinheit (13) frei verfahrbar ausgebildet ist.

6. Pumpfarbwerk nach Anspruch 3, **dadurch gekennzeichnet, daß** die Räder (14) mit Schienen zusammenwirken.

7. Pumpfarbwerk nach Anspruch 1, **dadurch gekennzeichnet, daß** die Farbversorgungseinheit (13) zumindest eine Viertelbreite des Farbduktors (02) mit Druckfarbe versorgt.

## Claims

1. Pump inking unit having an ink supply bar (27) which can be set against an ink ductor (02), the ink supply bar (27) being connected to at least two ink pumps (24), and an ink supply unit having at least one ink storage container (19) and the ink pumps (24), this ink storage container (19) being connected to the ink pumps (24), **characterized in that** the ink supply unit (13) is arranged such that it can move and, in the ink storage container (19), ink (19) is acted on directly at positive pressure by a gaseous medium.

2. Pump inking unit according to Claim 1, **characterized in that** lines (26; 29) connected to the ink supply unit (13) are of flexible design.

3. Pump inking unit according to Claim 1, **characterized in that** the ink supply unit (13) is provided with wheels (14).

4. Pump inking unit according to Claim 3, **characterized in that** the ink supply unit (13) has a frame (16), and **in that** the wheels (14) are arranged on the frame (16).

5. Pump inking unit according to Claim 1, **characterized in that** the ink supply unit (13) is designed such that it can be moved freely.

6. Pump inking unit according to Claim 3, **characterized in that** the wheels (14) interact with rails.

7. Pump inking unit according to Claim 1, **characterized in that** the ink supply unit (13) supplies at least one quarter-width of the ink ductor (02) with printing ink.

## Revendications

1. Dispositif d'encrage par pompage, comprenant une bande d'amenée d'encre (27), pouvant être plaquée angulairement sur un ducteur ou racleur d'encre (02), la bande d'amenée d'encre (27) étant reliée à au moins deux pompes à encre (24) et une unité d'alimentation en encre présentant au moins un réservoir de stockage d'encre (19) et les pompes à encre (24), ce réservoir de stockage d'encre (19) étant relié aux pompes à encre (24), **caractérisé en ce que** l'unité d'alimentation en encre (13) est disposée de façon déplaçable et l'encre (19) se trouvant dans le réservoir de stockage d'encre (19) est directement sollicitée par un vide, par un fluide gazeux.

2. Dispositif d'encrage par pompage selon la revendication 1, **caractérisé en ce que** des conduites (26 ; 29), reliées à l'unité d'alimentation en encre (13), sont de conception flexible.

3. Dispositif d'encrage par pompage selon la revendication 1, **caractérisé en ce que** l'unité d'alimentation en encre (13) est munie de roulettes (14).

4. Dispositif d'encrage par pompage selon la revendication 3, **caractérisé en ce que** l'unité d'alimentation en encre (13) présente un bâti (16), et **en ce que** les roulettes (14) sont montées sur le bâti (16).

5. Dispositif d'encrage par pompage selon la revendication 1, **caractérisé en ce que** l'unité d'alimentation en encre (13) est déplaçable librement.

6. Dispositif d'encrage par pompage selon la revendication 3, **caractérisé en ce que** les roulettes (14) coopèrent avec des rails.

7. Dispositif d'encrage par pompage selon la revendication 1, **caractérisé en ce que** l'unité d'alimentation en encre (13) alimente en encre d'impression au moins un quart de la largeur du ducteur ou racleur d'encre (02).
